# EUROPÄISCHE PATENTSCHRIFT

(11) **EP 0 518 297 B1**
(45) Veröffentlichungstag und Bekanntmachung des Hinweises auf die Patenterteilung: **12.02.1997**
(21) Anmeldenummer: 92109766.3
(22) Anmeldetag: 10.06.1992
(51) Int. Cl.: E02F 3/18, E02F 3/26

(54) **Ausgrabungsgerät und Verfahren zur Steuerung der Vortriebsgeschwindigkeit eines Grabwerkzeugs des Ausgrabungsgeräts**
Excavation equipment and method to control the rate of advance of an excavation tool
Dispositif d'excavation et procédé pour la commande de la vitesse d'avance d'un outil d'excavation

(30) Priorität: 11.06.1991 DE 4119210
(43) Veröffentlichungstag der Anmeldung: 16.12.1992
(73) Patentinhaber: Bauer Spezialtiefbau GmbH, D-86522 Schrobenhausen (DE)
(72) Erfinder: Arzberger, Maximilian, W-8894 Igenhausen (DE)
(74) Vertreter: Weber, Otto Ernst, Dipl.-Phys.

(56) Entgegenhaltungen:
- DE-A- 1 756 423
- DE-A- 2 330 439
- DE-A- 2 403 250
- DE-A- 2 403 250
- DE-U- 9 107 187
- PATENT ABSTRACTS OF JAPAN vol. 10, no. 025 (M-450)31. Januar 1986

## Beschreibung

Die Erfindung betrifft ein Ausgrabungsgerät gemäß dem Oberbegriff des Anspruchs 1 und ein Verfahren gemäß dem Oberbegriff des Anspruchs 12.

Es sind Tiefbohrgeräte und Schlitzwandfräsen, also Ausgrabungsgeräte, der gattungsgemäßem Art bekannt, die aus einem schienengeführten Wagen bestehen, der einen Ausleger aufweist, an dem über eine Seilwinde ein Fräsrahmen vertikal verfahrbar aufgehängt ist. Für die Vertikalbewegung ist in der Regel eine elektrisch cder hydraulisch betriebene Seilwinde und ein Hydraulikzylinder vorgesehen.

Ein Problem des Vertikalantriebs des Fräsrahmens besteht darin, daß der Fräsrahmen zum einen mit möglichst hoher Geschwindigkeit auf den Fräsgrund absenkbar sein sollte und auf der anderen Seite im Bereich des Fräsgrundes sehr genau in seiner Vertikalgeschwindigkeit steuerbar sein sollte.

Bei den bekannten Schlitzwandfräsen werden diese beiden unterschiedlichen Anforderungen zumeist nur in der Form eines Kompromisses durch die entsprechende Wahl der Übersetzung der Antriebseinrichtung gelöst. Bei einer längeren Übersetzung wird zwar der Fräsrahmen zwischen seiner Ruhestellung und dem Fräsgrund schnell hin und her bewegt, die erforderliche Genauigkeit in der Steuerung des Fräsrahmens im Bereich des Fräsgrundes wird dann jedoch oft nicht erreicht. Wird auf der anderen Seite eine hohe Übersetzung gewählt, so kann zwar der Fräsrahmen im Bereich des Fräsgrundes exakt in seiner Vertikalgeschwindigkeit gesteuert werden, es dauert jedoch sehr lange, bis der Fräsrahmen seine beiden Extrempositionen zwischen dem Fräsgrund und der Ruheposition oben am Gestell erreicht. Das Vorsehen einer mehrstufigen Steuerung ist hingegen sehr kostenaufwendig.

Aus der DE-OS 24 03 250 ist eine Antriebsvorrichtung für Hebezeuge und Fördermittel bekannt, welche zur variablen, stufenlos regulierbaren Geschwindigkeit einer langsamen und sehr genauen Bewegung zwei unabhängig voneinander wirkende und jeweils mit einem Getriebe verbundene Antriebsmotoren aufweist. Die Antriebsmotoren sind über ihre Antriebswellen mit einem um die Antriebswellen drehbaren Differentialgetriebe verbunden.

Aus der JP-A 60 181 420 ist ein Ausgrabungsgerät bekannt, welches eine Viehlzahl von Einrichtungen zum Detektieren der Absenkgeschwindigkeit eines Bohrwerkzeugs und einen Computer sowie entsprechende Steuereinrichtungen zum Steuern der Absenkgeschwindigkeit des Bohrwerkzeugs aufweist. Die mehrstufige Anordnung ist insbesondere wegen der eingesetzten Elektronik sehr störanfällig und erfordert relativ hohe Investitionsund Wartungskosten.

Der Erfindung liegt die **Aufgabe** zugrunde, ein Ausgrabungsgerät mit einer Antriebseinrichtung für ein in die Erde absenkbares Ausgrabwerkzeug sowie ein Verfahren zum Steuern einer Antriebsvorrichtung für ein derartiges Ausgrabwerkzeug zu schaffen, welche mit einem besonders geringen Aufwand eine automatische Steuerung der Vertikalbewegung des Ausgrabwerkzeugs gewährleisten und eine exakte und mit hoher Geschwindigkeit ausführbare Vertikalbewegung des Ausgrabwerkzeugs ermöglichen.

Erfindungsgemäß wird die Aufgabe durch ein Ausgrabungsgerät mit einem in die Erde absenkbaren Ausgrabwerkzeug, einer Antriebseinrichtung für das Ausgrabwerkzeug und einer Steuerung für die Antriebseinrichtung des Ausgrabwerkzeuges dadurch gelöst, daß ein Gestell mit einer Trageeinrichtung für das Ausgrabwerkzeug, welches ein Tiefbohrgerät oder eine Schlitzwandfräse ist, vorgesehen ist, daß eine Meßanordnung für eine Zugkraft- und/oder Geschwindigkeitsmessung des Ausgrabwerkzeugs vorgesehen ist, daß die Antriebseinrichtung zwei über ein Überlagerungs- oder Differentialgetriebe gekoppelte Antriebe aufweist und daß die Steuerung der Antriebe über deren Differenzdrehzahl bzw. Überlagerungsdrehzahl entsprechend einer Zugkraft- und/oder Geschwindigkeitsabweichung von einem Sollwert erfolgt.

Verfahrensmäßig wird die Aufgabe dadurch gelöst, daß zum Steuern einer Antriebsvorrichtung für ein in die Erde absenkbares Ausgrabwerkzeug eines Ausgrabungsgerätes das Ausgrabwerkzeug, ein Tiefbohrwerkzeug oder eine Schlitzwandfräse, vertikal bewegt wird, daß die Zugkraft und/oder die Geschwindigkeit des Ausgrabwerkzeugs bezogen auf eine an dem Ausgrabungsgerät ausgebildete Trageinrichtung gemessen und das erhaltene Signal zur Bildung eines Abweichungssignals mit einem Sollwert verglichen wird und daß die Differenzfrequenz zweier über ein Überlagerungs- oder Differentialgetriebe gekoppelter Antriebe zum Vortrieb des Ausgrabwerkzeuges entsprechend der Höhe des Abweichungssignals eingestellt wird.

Vorteilhafte Ausgestaltungen und Weiterbildungen des erfindungsgemäßen Ausgrabungsgerätes und des Verfahrens zum Steuern einer Antriebsvorrichtung für ein Ausgrabungsgerät sind Gegenstand von Unteransprüchen und in der Figurenbeschreibung enthalten.

Durch die Verwendung zweier Antriebe und eines Überlagerungsgetriebes läßt sich die Vortriebsgeschwindigkeit eines Ausgrabwerkzeugs, z.B. die Vertikalgeschwindigkeit eines Fräsrahmens in einem sehr großen Bereich über die Differenzdrehzahl der beiden Antriebe sehr genau steuern, während die Bewegungsrichtung des Fräsrahmens durch die absolute Drehrichtung der beiden Antriebe festgelegt wird.

Läßt man z.B. die beiden Antriebe gegensinnig laufen, so wird die Drehzahl der beiden Antriebe durch das Überlagerungsgetriebe addiert und in eine entsprechend schnelle Vertikalbewegung des Fräsrahmens umgesetzt. Durch die Rotationsrichtung der beiden Antriebe ist dabei festgelegt, ob der Fräsrahmen nach oben oder nach unten bewegt wird.

Im Bereich des Fräsgrundes wird die Rotationsrichtung der beiden Antriebe gleichsinnig eingeregelt, wobei durch eine geringe Drehzahldifferenz der beiden Antriebe der Abtrieb des Differentialgetriebes nur eine geringe Rotationsgeschwindigkeit erhält, was zu einer sehr geringen Vertikalgeschwindigkeit des Fräsrahmens führt. Dies ist möglich, weil sich höhere Drehzahlen der einzelnen Antriebe besser regeln lassen als sehr niedrige Drehzahlen eines einzigen Antriebs.

Die Trageeinrichtung mit der Antriebseinheit für den Fräsrahmen kann in vielfältiger Weise ausgebildet sein, z.B. als Seilwinde, als Spindelantrieb, in der Art eines Kettenantriebs oder als Zahnstangenantrieb. Die Antriebe können dabei entweder am Gestell und/oder am Fräsrahmen angeordnet sein. Wegen der geringsten Verschmutzungsempfindlichkeit haben sich Seilwindenantriebe in diesem Bereich durchgesetzt. Die Antriebe für die Seilwinde sind dabei auf dem Gestell angeordnet.

Die beiden Antriebe für die Antriebseinrichtung sind vorzugsweise als Elektro- oder Hydromotoren ausgebildet und können in einer sehr vorteilhaften Weiterbildung der Erfindung über eine Zugkraftmessung des Trageseils geregelt werden. Die Steuerung der Antriebe erfolgt dann in der Weise, daß die Differenzgeschwindigkeit der beiden Antriebe sehr gering eingestellt wird, wenn die Zugkraft an dem Trageseil abnimmt. Die Differenzgeschwindigkeit der beiden Antriebe wird indes erhöht, wenn die Zugkraft relativ zu einem fest eingestellten Sollwert zunimmt. Dies ist z.B. der Fall, wenn der Fräsrahmen auf lockere Bodenschichten stößt und die Fräsräder das Material unterhalb des Fräsrahmens schneller abtragen als es der Vertikalgeschwindigkeit des Fräsrahmens entspricht. Es läßt sich auf diese Weise exakt die Kraft einstellen, die auf die an dem Fräsrahmen angeordneten Fräsräder wirkt. Diese Kraft läßt sich zumindest bei einem Seilwindenantrieb bis zum Eigengewicht des Fräsrahmens fest vorgeben.

Hierdurch wird erreicht, daß in festem Boden die Vortriebsgeschwindigkeit des Fräsrahmens geringer ist als in einem lockeren Boden, ohne daß es einer manuellen Einstellung bedarf.

Das Differentialgetriebe ist vorzugsweise in der zylindrischen Trommel der Seilwinde angeordnet, wobei die Trommel zur Aufnahme des Trageseils den Abtrieb des Überlagerungsoder Differentialgetriebes bildet. Das Überlagerungsgetriebe ist in diesem Fall vorzugsweise aus mehreren konzentrischen Planetengetrieben gebildet.

Die Erfindung wird nachfolgend beispielsweise in der schematischen Zeichnung beschrieben. In dieser zeigen:
- Fig. 1: eine Schlitzwandfräse als Ausgrabwerkzeug mit einem über eine Seilwinde verfahrbaren Fräsrahmen und
- Fig. 2: einen Querschnitt durch die Trommel einer Seilwinde mit integriertem Überlagerungsgetriebe.

Die in Fig. 1 dargestellte Schlitzwandfräse als Ausgrabwerkzeug umfaßt als Gestell 10 einen schienengeführten Wagen 10 mit einer Trageeinrichtung 12, z.B. einem Ausleger 12, an welchem über ein Tragseil 14 ein Fräsrahmen 16 aufgehängt ist. Am Fräsrahmen 16 befinden sich zwei Paar Fräsräder 13, die von zwei Hydromotoren 18 angetrieben werden.

Die Hydromotoren 18 werden über eine Schlauchleitung 20 ver-/entsorgt. Über einen weiteren Schlauch 22 wird Erdreich, das von den Fräsrädern 13 gelöst und zerkleinert wurde, an die Oberfläche abgesaugt. Unterstützt wird dieser Absaugvorgang dadurch, daß der Schlitz 24 mit Stütz flüssigkeit (Bentonit) gefüllt ist.

Das Trageseil 14 für eine Vertikalbewegung des Fräsrahmens 16 in dem Schlitz 24 ist auf eine Seilwinde 26 (Fig. 2) geführt, die an dem Wagen 10 gelagert ist. Die Winde 26 wird angetrieben über zwei Hydro- oder Elektromotoren 28, 30, deren Abtrieb auf ein Überlagerungsgetriebe 32 geführt ist. Das Überlagerungsgetriebe 32 befindet sich in der Windentrommel 34 der Seilwinde 26. Die Windentrommel 34 bildet die Abtriebswelle des Überlagerungsgetriebes 32. Das Differentialgetriebe 32 enthält fünf Planetengetriebe 36, die bewirken, daß die Differenzdrehzahl zwischen den beiden Motoren 28,30 auf die Windentrommel 34 der Seilwinde 26 geführt wird.

Diese Antriebseinrichtung hat den Vorteil, daß die Windentrommel 34 sowohl mit sehr geringen als auch mit sehr hohen Drehzahlen angetrieben werden kann, wobei gerade im Bereich der niedrigen Drehzahl ein ausreichendes Drehmoment zur Verfügung gestellt wird. Eine niedrige Drehzahl der Windentrommel 34 der Seilwinde 26 bewirkt eine langsame Vertikalbewegung des Fräsrahmens 16. Dies ist notwendig, wenn sich der Fräsrahmen 16 im Bodenbereich des Schlitzes 24 befindet und die Vertikalgeschwindigkeit in erster Linie durch die Fräsgeschwindigkeit der Fräse bestimmt wird. Die zugehörige Vertikalgeschwindigkeit läßt sich in diesem Bereich sehr gut mittels einer Zugkraft- oder Geschwindigkeitsmessung des Tragseils 14 durchführen. Die erhaltenen Meßsignale werden einer Steuerung zugeführt, die bewirkt, daß die Differenzfrequenz zwischen den beiden Motoren 28,30 reduziert wird, wenn auch die Zugkraft und/oder die Geschwindigkeit an dem Tragseil 14 abnimmt. Dies ist der Fall, wenn der Fräsrahmen auf dichteres Erdmaterial stößt, so daß die Vortriebsgeschwindigkeit verringert werden muß. Ebenso wird bei Auftreten einer höheren Zugkraft und/oder Geschwindigkeit die Differenzgeschwindigkeit zwischen den beiden Motoren 28,30 erhöht, was dazu führt, daß der Fräsrahmen entsprechend dem schnelleren Vortrieb nachgeführt wird. Auf diese Weise läßt sich eine definierte Vortriebskraft auf die Fräsradpaare einstellen, wobei die Steuerung des Vortriebs vollautomatisch erfolgt. Bei Erreichen einer bestimmten Tiefe, die einer bestimmten ausgerollten Länge des Tragseils entspricht, kann der Fräsrahmen automatisch mit einer vorgegebenen Geschwindigkeit in eine Ruheposition oder in die nächste Arbeitsstellung gefahren werden.

Der Vorteil des Seilwindenantriebs mit zwei Motoren besteht darin, daß bei geringen Drehzahlen ein hohes Drehmoment zur Verfügung steht. Bei Verwendung eines einzigen Elektromotors oder eines Hydromotors in bekannten Schlitzwandfräsen läßt sich dies nur unter Verwendung hochübersetzter Getriebe bewerkstelligen. Diese führen dann allerdings zu einer geringen Maximalgeschwindigkeit der Vertikalbewegung des Fräsrahmens. Werden längere Übersetzungen gewählt, so sind sowohl der Elektromotor als auch der Hydromotor nicht mehr in der Lage, das erforderliche Drehmoment aufzubringen. Dieses Problem wird in bekannter Weise nur durch Vorsehen einer Sekundärregelung gelöst, die wiederum sehr aufwendig und teuer ist. Das Drehmoment läßt sich bei der Seilwinde gemäß Fig. 2 sehr gut über die Absolutgeschwindigkeiten der Motoren 28,30 einstellen. Je höher die Absolutgeschwindigkeit der beiden Motoren liegt, desto höher ist das Drehmoment, das durch die Differenzrotationsgeschwindigkeit auf die Windentrommel 34 übertragen wird. Bei der Verwendung von Hydromotoren wird eine geringe Geschwindigkeit der Vertikalbewegung durch eine hohe Absolutgeschwindigkeit beider Hydromotoren 28,30 mit hoher Literleistung bei geringer Differenzdrehzahl eingestellt.

Das Windengetriebe in Form eines mehrstufigen Planetengetriebes ist als Überlagerungsgetriebe ähnlich einem Schaltgetriebe aufgebaut, wobei der Antrieb einerseits über das Sonnenrad und andererseits über das Hohlrad erfolgen kann. Der Antrieb über den einen Weg, z.B. das Sonnenrad, hat die für diese Windengröße übliche Übersetzung und wird für die schnelle Hub- und Senkbewegung benutzt.

Setzt man diesem Überlagerungsgetriebe ein mehrstufiges Planetengetriebe, insbesondere mit hoher Übersetzung vor, so erreicht man über diesen Antrieb eine sehr hohe Auflösung der Geschwindigkeit. Will man die Geschwindigkeit einschließlich Stillstand und vor allem die Kraft auf den Seilzug konstant wählen, so kommt bei üblichen Getrieben die Wirkungsgradumkehr beim Übergang von Haft- auf Gleitreibung und umgekehrt sowie das Zahnspiel des Getriebes zum Tragen, und verhindert vor allem eine saubere Regelung und damit eine konstante Zugkraft. Bei der oben genannten Seilwinde kann dies egalisiert werden, indem der Hauptantrieb mit niedriger Übersetzung konstant in eine Richtung dreht und der Steuerantrieb mit einer hohen Übersetzung in die andere Richtung. So kann ohne die Drehrichtung der Antriebsmotore zu ändern, durch die Drehzahlregelung am Steuerantrieb eine exakte Zugkraft- und Geschwindigkeitsregelung in beiden Richtungen einschließlich Stillstand erreicht werden.

Eine Regelung wäre prinzipiell auch ohne Zweitmotor denkbar, dies würde jedoch einen Verlust an Auflösung bedeuten.

Für die normale Windenfunktion, d.h. schnelles Heben und Senken des Bohr- oder Fräsgerätes, wird der Steuermotor festgehalten.

Die Winde hat dann die Übersetzung i₁ und kann als ganz normale Hubwinde mit den üblichen Seilgeschwindigkeiten betrieben werden.

Beim Fräsen sind dagegen wesentlich langsamere Bewegungen notwendig (0,5 m/min bis 0,5 m/h). Für diese Geschwindigkeiten wäre der Hauptantrieb zu groß. Der Neben- oder Steuerantrieb wird nun mit entgegengesetzter Drehrichtung und der Drehzahl n₂ dazugeschaltet:${\text{n}}_{\text{2}} {\text{= n}}_{\text{1}} {\text{x i}}_{\text{2}} \text{.}$ Mit
n₁ = Drehzahl des Hauptantriebs
i₂ = Übersetzung des Steuerantriebs.

Bei diesen beiden Drehzahlen dreht sich die Trommel nicht, obwohl dem System bei Verwendung von Hydromotoren eine bestimmte Ölmenge Q₀ zugeführt wird. Die dem Hauptmotor zugeführte Ölmenge Q₀₁ wird konstant gehalten und die dem Steuermotor zugeführte Ölmenge Q₀₂ wird über ein Mengenventil so geregelt, daß ein an der Winde angebrachter Geber keine Drehbewegung der Trommel anzeigt.${\text{Q}}_{\text{0}} {\text{= Q}}_{\text{01}} {\text{+ Q}}_{\text{02}} \text{=} {\text{Vg}}_{\text{1}} {\text{x n}}_{\text{1}} {\text{+ Vg}}_{\text{2}} {\text{x n}}_{\text{2}} {\text{Q}}_{\text{0}} {\text{= Vg}}_{\text{1}} {\text{x n}}_{\text{1}} {\text{+ Vg}}_{\text{2}} {\text{x n}}_{\text{1}} {\text{x i}}_{\text{2}} {\text{Q}}_{\text{0}} {\text{= h}}_{\text{1}} {\text{(Vg}}_{\text{1}} {\text{+ i}}_{\text{2}} {\text{x Vg}}_{\text{2}} \text{)}$
Mit Vg₁ = Volumen des Hauptantriebs
Vg₂ = Volumen des Steuerantriebs.

Soll die Trommel nun mit einer bestimmten Geschwindigkeit bewegt werden, muß das Mengenventil so geregelt werden, daß die an einer Umlenkrolle des Seils angebrachte Geschwindigkeitsmeßeinrichtung die eingestellte Geschwindigkeit mißt. Soll mit einer bestimmten Auflast gefräst werden, die sich in einer bestimmten Zugkraft des Seils auswirkt, wird das dasselbe Mengenventil so geregelt, daß die am Festpunkt des Seils angebrachte Zugkraftmeßeinrichtung die eingestellte Zugkraft mißt.

Der wesentliche Vorteil dieser Anordnung besteht darin, daß man bei einer Regelung der Seilgeschwindigkeit von 0 an, den Öldurchsatz nicht von 0 an einregeln muß, sondern daß sogar bei Stillstand der Seilwinde ein bestimmter gut regulierbarer Öldurchsatz vorliegt.

Beim Fahren höherer Seilgeschwindigkeiten muß nur der Steuermotor festgehalten werden.

## Patentansprüche

1. Ausgrabungsgerät mit einem in die Erde absenkbaren Ausgrabwerkzeug, einer Antriebseinrichtung für das Ausgrabwerkzeug und einer Steuerung für die Antriebseinrichtung des Ausgrabwerkzeuges,
dadurch **gekennzeichnet,**
daß ein Gestell (10) mit einer Trageeinrichtung (12) für das Ausgrabwerkzeug vorgesehen ist,
daß das Ausgrabwerkzeug ein Tiefbohrgerät oder eine Schlitzwandfräse ist,
daß eine Meßanordnung für eine Zugkraft- und/oder Geschwindigkeitsmessung des Ausgrabwerkzeugs vorgesehen ist und
daß die Antriebseinrichtung über ein Überlagerungsoder Differentialgetriebe (32) gekoppelte Antriebe (28, 30) aufweist und die Steuerung der Antriebe (28, 30) über deren Überlagerungsdrehzahl entsprechend einer Zugkraft- und/oder Geschwindigkeitsabweichung von einem Sollwert erfolgt.

2. Ausgrabungsgerät nach Anspruch 1,
dadurch **gekennzeichnet,**
daß das Gestell (10) als Wagen ausgebildet ist.

3. Ausgrabungsgerät nach einem der Ansprüche 1 oder 2,
dadurch **gekennzeichnet,**
daß die Antriebe (28, 30) als Motoren, insbesondere als Elektromotoren oder Hydromotoren ausgebildet sind.

4. Ausgrabungsgerät nach einem der Ansprüche 1 bis 3,
dadurch **gekennzeichnet,**
daß die Antriebseinrichtung eine Seilwinde (26) aufweist.

5. Ausgrabungsgerät nach Anspruch 4,
dadurch **gekennzeichnet,**
daß das Überlagerungsgetriebe in der Windentrommel (34) der Seilwinde (26) angeordnet ist.

6. Ausgrabungsgerät nach einem der Ansprüche 4 oder 5,
dadurch **gekennzeichnet,**
daß die Regelung der Antriebe (28, 30) mittels Zugkraftmessung am Tragseil (14) erfolgt.

7. Ausgrabungsgerät nach Anspruch 6,
dadurch **gekennzeichnet,**
daß ein Meßbolzen für die Zugkraftmessung an der Seilaufhängung angeordnet ist.

8. Ausgrabungsgerät nach einem der Ansprüche 1 bis 7,
dadurch **gekennzeichnet,**
daß die Regelung der Antriebe (28, 30) mittels Geschwindigkeitsmessung am Tragseil (14) erfolgt.

9. Ausgrabungsgerät nach Anspruch 8,
dadurch **gekennzeichnet,**
daß eine Drehzahlmeßeinrichtung im Seilverlauf, z.B. als Seilrolle angeordnet ist.

10. Ausgrabungsgerät nach einem der Ansprüche 1 bis 9,
dadurch **gekennzeichnet,**
daß das Überlagerungsgetriebe mindestens ein Planetengetriebe (36) aufweist.

11. Ausgrabungsgerät nach Anspruch 10,
dadurch **gekennzeichnet,**
daß das Differentialgetriebe fünf konzentrisch angeordnete Planetengetriebe (36) aufweist.

12. Verfahren zum Steuern einer Antriebsvorrichtung für ein in die Erde absenkbares Ausgrabwerkzeug eines Ausgrabungsgerätes,
dadurch **gekennzeichnet,**
daß als Ausgrabwerkzeug ein Tiefbohrwerkzeug oder eine Schlitzwandfräse vertikal bewegt werden,
daß die Zugkraft und/oder die Geschwindigkeit des Ausgrabwerkzeuges bezogen auf eine an dem Ausgrabungsgerät ausgebildete Trageeinrichtung (12) gemessen und das erhaltene Signal zur Bildung eines Abweichungssignals mit einem Sollwert verglichen wird, und
daß die Differenzfrequenz zweier über ein Überlagerungs- oder Differentialgetriebe gekoppelter Antriebe (28, 30) zum Vortrieb des Ausgrabwerkzeuges entsprechend der Höhe des Abweichungssignals eingestellt wird.

13. Verfahren nach Anspruch 12,
dadurch **gekennzeichnet,**
daß die Zugkraft- oder Geschwindigkeitsmessung mittels einer Meßanordnung in der Vortriebs- oder Trageeinrichtung für das Ausgrabwerkzeug durchgeführt wird.

14. Verfahren nach Anspruch 12,
dadurch **gekennzeichnet,**
daß die Zugkraft- oder Geschwindigkeitsmessung mittels einer Meßanordnung in der Seilaufhängung durchgeführt wird.

## Claims

1. An excavation equipment comprising an excavation tool which can be lowered into the ground, a drive mechanism for the excavation tool and a control for the drive means of the excavation tool,
**characterized** in that
a frame (10) with a support means (12) for the excavation tool is provided,
that the excavation tool is a deep bring tool or a slotted wall milling cutter,
that a measuring arrangement for measurement of tensile force and/or speed of the excavation tool is provided, and
that the drive means have drives (28, 30) coupled by means of an equalizing or differential gear (32) and the control of the drives (28, 30) takes place by their combined speed in accordance with a divergence of the tensile force and/or speed from a set value.

2. An excavation equipment according to claim 1,
**characterized** in that
the frame (10) is constructed as a trolley.

3. An excavation equipment according to claim 1 or 2,
**characterized** in that
the drives (28, 30) are constructed as motors, particularly as electric or hydraulic motors.

4. An excavation equipment according to one of the claims 1 to 3,
**characterized** in that
the drive mechanism has a cable winch (26).

5. An excavation equipment according to claim 4,
**characterized** in that
the equalizing gear is located in the winch drum (34) of the cable winch (26).

6. An excavation equipment according to one of the claims 4 or 5,
**characterized** in that
the regulation of the drives (28, 30) by means of tensile force measurement takes place on the support cable (14).

7. An excavation equipment according to claim 6,
**characterized** in that
a measuring bolt for the tensile force measurement is provided on the cable suspension.

8. An excavation equipment according to one of the claims 1 to 7,
**characterized** in that
the regulation of the drives (28, 30) takes place by means of a speed measurement on the support cable (14).

9. An excavation equipment according to claim 8,
**characterized** in that
a speed measuring device is located in the cable path, e.g. as a cable pulley.

10. An excavation equipment according to one of the claims 1 to 9,
**characterized** in that
the equalizing gear has at least one planetary gear (36).

11. An excavation equipment according to claim 10,
**characterized** in that
the differential gear has five concentrically arranged planetary gears (36).

12. A method for controlling a drive mechanismn for an excavation tool of an excavation equipment and which can be lowered into the ground,
**characterized** in that
as excavation tool a deep boring tool or a slotted wall milling cutter is vertically moved,
that the tensile force and/or the speed of the excavation tool is measured relative to a support mechanism (12) constructed on the excavation equipment and the signal obtained is compared with a set value for forming a divergence signal, and
that the frequency difference of two drives (28, 30) coupled by means of an equalizing or differential gear is adjusted in accordance with the divergence signal level for the advance of the excavation tool.

13. A method according to claim 12,
**characterized** in that
the measurement of the tensile force or speed takes place by means of a set-up of measuring instruments in the advance or support mechanism for the excavation tool.

14. A method according to claim 12,
**characterized** in that
the measurement of tensile force or speed takes place by means of a set-up of measuring instruments in the cable suspension.

## Revendications

1. Dispositif d'excavation avec un outil d'excavation pouvant être enfoncé dans le sol, un dispositif d'avance pour l'outil d'excavation et une commande pour le dispositif d'avance de l'outil d'excavation, ***caractérisé en ce qu'***un châssis (10) avec un dispositif porteur (12) est prévu pour l'outil d'excavation, ***en ce que*** l'outil d'excavation est un appareil de forage ou une fraise pour rideau souterrain, ***en ce qu*'**un dispositif de mesure est prévu pour la mesure d'une force de traction et/ou d'une vitesse de l'outil d'excavation, et ***en ce que*** le dispositif d'avance présente des mécanismes (28, 30) couplés par l'intermédiaire d'un mécanisme à chevauchement ou d'un différentiel (32) et la commande des mécanismes (28, 30) se fait par l'intermédiaire de sa vitesse de rotation de chevauchement conformément à un écart de force de traction et/ou de vitesse par rapport à une valeur de consigne.

2. Dispositif d'excavation selon la Revendication 1, ***caractérisé en ce que*** le châssis (10) est conformé en chariot.

3. Dispositif d'excavation selon l'une des Revendications 1 ou 2, ***caractérisé en ce que*** les mécanismes (28, 30) sont conformés en moteurs, en particulier en moteurs électriques ou moteurs hydrauliques.

4. Dispositif d'excavation selon l'une des Revendications 1 à 3, ***caractérisé en ce que*** le dispositif d'avance présente un treuil (26).

5. Dispositif d'excavation selon la Revendication 4, ***caractérisé en ce que*** le mécanisme à chevauchement est placé dans le tambour d'enroulement (34) du treuil (26).

6. Dispositif d'excavation selon l'une des Revendications 4 ou 5, ***caractérisé en ce que*** la régulation des mécanismes (28, 30) se fait au moyen d'une mesure de force de traction sur le câble porteur (14).

7. Dispositif d'excavation selon la Revendication 6, ***caractérisé en ce qu'***un goujon de mesure destiné à la mesure de la force de traction est placé sur la suspension du câble.

8. Dispositif d'excavation selon l'une des Revendications 1 à 7, ***caractérisé en ce que*** la régulation des mécanismes (28, 30) se fait au moyen d'une mesure de vitesse sur le câble porteur (14).

9. Dispositif d'excavation selon la Revendication 8, ***caractérisé en ce qu'***un dispositif de mesure de la vitesse de rotation est placé sur le passage du câble, par exemple sous la forme d'un rouleau de câble.

10. Dispositif d'excavation selon l'une des Revendications 1 à 9, ***caractérisé en ce que*** le mécanisme à chevauchement présente au moins un engrenage planétaire (36).

11. Dispositif d'excavation selon la Revendication 10, ***caractérisé en ce que*** le mécanisme différentiel présente cinq engrenages planétaires concentriques (36).

12. Procédé de commande d'un dispositif d'avance pour un outil d'excavation, pouvant être enfoncé dans le sol, d'un dispositif d'excavation, ***caractérisé en ce que*** l'outil d'excavation est un outil de sondage ou une fraise à rideau souterrain déplacé verticalement, ***en ce que*** la force de traction et/ou la vitesse de l'outil d'excavation est mesurée par rapport à un dispositif porteur (12) conformé sur le dispositif d'excavation et le signal obtenu est comparé à une valeur de consigne pour former un signal d'écart, et ***en ce que*** la différence de fréquence entre deux mécanismes (28, 30) couplés par l'intermédiaire d'un mécanisme à chevauchement ou un différentiel est réglée en fonction de l'amplitude du signal d'écart pour faire avancer l'outil d'excavation.

13. Procédé selon la Revendication 12, ***caractérisé en ce que*** la mesure de force de traction ou de vitesse se fait au moyen d'un dispositif de mesure placé dans le dispositif porteur ou d'avance pour l'outil d'excavation.

14. Procédé selon la Revendication 12, ***caractérisé en ce que*** la mesure de force de traction ou de vitesse est effectuée au moyen d'un dispositif de mesure placé dans la suspension du câble.
